# EUROPÄISCHE PATENTSCHRIFT

(11) **EP 1 151 449 B1**
(45) Veröffentlichungstag und Bekanntmachung des Hinweises auf die Patenterteilung: **18.09.2002**
(21) Anmeldenummer: 00907427.9
(22) Anmeldetag: 13.01.2000
(51) Int. Cl.: H01H 3/50, H01H 15/06

(54) **DRUCK-ZUG-SCHALTER**
PUSH-PULL SWITCH
INTERRUPTEUR A PRESSION ET A TIRAGE

(30) Priorität: 26.01.1999 DE 19903031
(43) Veröffentlichungstag der Anmeldung: 07.11.2001
(73) Patentinhaber: SIEMENS AKTIENGESELLSCHAFT, 80333 München (DE)
(72) Erfinder: HERDEGEN, Reinhard, D-92224 Amberg (DE); ZIMMERMANN, Rudolf, D-92237 Sulzbach-Rosenberg (DE); WEISS, Peter, D-92262 Birgland (DE)
(86) Internationale Anmeldenummer: DE0000120
(87) Internationale Veröffentlichungsnummer: WO00045402

(56) Entgegenhaltungen:
- FR-A- 2 444 329
- GB-A- 1 225 496
- US-A- 5 345 050

## Beschreibung

Die Erfindung bezieht sich auf einen Druck-Zug-Schalter mit einem Betätigungsmechanismus, der eine Handhabe, einen mit der Handhabe in Verbindung stehenden Betätigungsstößel zur Betätigung eines Schaltgliedes und eine Rosette aufweist, in der der Betätigungsstößel axial verschieblich gelagert ist, wobei der Betätigungsstößel ein Rastelement aufweist, die bei EIN-Betätigung an der Rosette verrasten.

Ein gattungsgemäßer Druckzugschalter wird seit Jahren auf dem Elektromarkt ausgeliefert. Das hierbei angewandte System arbeitet mit Rastungen, die in axialer Richtung, d.h. in Richtung der Schaltgliederwege zwei oder mehr Verharrungspositionen der Handhabe ermöglichen. Die hier als Rastelemente dienenden Kugeln fahren zwischen der EIN- und der AUS-Position auf demselben Weg hin und her. Die Kugeln schnappen federbelastet von einem Tal in der EIN-Position über einen Berg in ein dahinter liegendes Tal für die AUS-Position und auf demselben Weg zurück. Dabei wird die Haltekraft der Rastung durch die Rückstellkräfte der betätigten Schaltglieder verringert. Daher muß ein hinreichend großer Unterschied zwischen der für das Zurückschnappen tatsächlich erforderlichen Kraft und der Summe der maximal auftretenden Rückstellkräfte der Schaltglieder sichergestellt werden. Für die Mehrzahl der Bestückungen ist die Rücksetzkraft überdimensioniert, wodurch das Material ständig stark beansprucht wird. Folglich wird die Lebensdauer eingeschränkt und der Bedienkomfort durch die äußerst harte Rastung geschmälert.

Daher liegt der Erfindung die Aufgabe zugrunde, einen Druckzugschalter der oben genannten Art für elektromechanische Befehlsgeräte zu schaffen, der vom Kontaktdruck der betätigten Schaltglieder nicht zurückgesetzt werden kann und ein Höchstmaß an Funktionssicherheit und Bedienungskomfort bietet.

Die Aufgabe wird dadurch gelöst, daß der Betätigungsstößel mit einem Gewinde in der Handhabe in Eingriff steht, wodurch eine Zugbewegung an der Handhabe in eine Drehbewegung des Betätigungsstößels zur Lösung der Verrastung umwandelbar ist. Durch diese erfindungsgemäße Lösung ist es grundsätzlich möglich, für den EIN- und AUS-Schaltvorgang andere Wege für die Rastelemente vorzusehen, um eine sichere, Rücksetzungen vermeidende Verrastung in der EIN-Position zu gewährleisten. Die genannte Lösung bietet außerdem den Vorteil, daß kein zusätzliches Teil zur Drehentriegelung erforderlich ist.

Eine besonders vorteilhafte Ausführungsform besteht, wenn die Rosette eine sich tangential erstreckende und verjüngende Ausnehmung aufweist, in der in EIN-Position als Kugeln ausgeführte Rastelemente aufgenommen sind. Diese Ausführung ermöglicht die Drehentriegelung, bei der der Betätigungsstößel gedreht wird und dadurch die Rastelemente über die Kontur der Ausnehmung sanft gelöst und in ihre Ausgangslage, d.h. die AUS-Position, zurückgefahren werden.

Um eine besonders sichere Verrastung der Kugeln zu erreichen, ist es von Vorteil, wenn die Kugeln in der EIN-Position um mehr als ihren halben Durchmesser in der Ausnehmung aufgenommen sind. Selbst starke Schläge und Vibrationen in Verbindung mit großen Rückstellkräften der betätigten Schaltglieder können bei einer solchen Ausführung nicht zu Rücksetzungen führen.

Weiterhin ist es vorteilhaft, wenn zwischen der Rosette und dem Betätigungsstößel eine Druckdrehfeder eingespannt ist, da sich mit dieser auf einfache Weise die Lösung der Verrastung unterstützen läßt.

Ein Ausführungsbeispiel der Erfindung wird im folgenden anhand einer Zeichnung näher erläutert. Es zeigen:
- FIG 1: eine Schnittdarstellung eines erfindungsgemäßen Betätigungsmechanismus eines Druck-Zug-Schalters in der AUS-Position,
- FIG 2: eine Schnittdarstellung des Betätigungsmechanismus gemäß FIG 1 in der EIN-Position,
- FIG 3: eine weitere Schnittdarstellung des Betätigungsmechanismus gemäß FIG 1 in der EIN-Position und
- FIG 4: eine Querschnittsansicht des Betätigungsmechanismus im Bereich der Verrastung.

Figuren 1, 2 zeigen eine Schnittdarstellung eines erfindungsgemäßen Betätigungsmechanismus 1 eines Druck-Zug-Schalters. In Figur 1 ist der Betätigungsmechanismus 1 in der Ausgangsposition "AUS" dargestellt. Der Betätigungsmechanismus 1 umfaßt eine Handhabe 2, einen mit dieser in Verbindung stehenden Betätigungsstößel 3 zur Betätigung eines Schaltglieds und eine zylindrische Rosette 4. Die Handhabe 2 mit dem Betätigungsstößel 3 ist in der Betätigungsrichtung gemäß Pfeil 5 axial verschieblich gelagert. Der Betätigungsstößel 3 ist mit gefedert gelagerten Kugeln 6 als Rastelementen versehen, die in der AUS-Position gemäß Figur 1 in eine obere Ausnehmung 7 an der Innenwand der Rosette 4 greifen. Die Kugeln 6 liegen an einer Schräge 8 eines Vorsprungs 9 an, dem sich nach unten eine weitere Ausnehmung 10 anschließt. Der Übergang des Vorsprungs 9 in die weitere Ausnehmung 10 ist rechtwinklig zur. Betätigungsrichtung ausgebildet. Die weitere Ausnehmung 10 dient als Rasttal, in dem die Kugeln 6 bei Betätigung der Handhabe 2 verrasten und somit den Betätigungsstößel 3 in der EIN-Position gemäß Figur 2 und 3 halten. Die Ausnehmung 10 erstreckt sich tangential am Innenumfang der Rosette 4 mit einer Verjüngung gemäß Figur 4. Die Handhabe 2 ist mit einem Steilgewinde 11 versehen, mit dem der Betätigungsstößel 3 in Eingriff steht. Eine Druckdrehfeder 12 ist mit ihrem unteren Ende an der Rosette 4 und mit ihrem oberen Ende am Betätigungsstößel 3 abgestützt.

Im folgenden wird die Wirkungsweise dieses Betätigungsmechanismus erläutert. Bei Betätigung der Handhabe 2 in der AUS-Position werden die Kugeln 6 an der Schräge 8 des Vorsprungs 9 eingedrückt und rasten nach Überwindung des Vorsprungs 9 in der Ausnehmung 10 wie in Figur 2 dargestellt ein. In der EIN-Position gemäß Figur 2 werden aufgrund der Verrastung an dem rechtwinklig ausgebildeten Absatz des Vorsprungs 9 die Kugeln 6 und mit ihnen der Betätigungsstößel 3 sicher in der EIN-Position gehalten. Dies bedeutet, daß der Druckzugschalter vom Kontaktdruck der vom Betätigungsstößel 3 betätigten Schaltglieder nicht zurückgesetzt werden kann. Erst durch Zug an der Handhabe 2 ist die Verrastung lösbar. Dabei wird die Zugbewegung, d.h. die Axialbewegung der Handhabe 2 über das Steilgewinde 11 in eine Drehbewegung des Betätigungsstößels 3 umgesetzt. Die Kugeln 6 werden durch die Außenkontur der sich verjüngenden Ausnehmung 10 gemäß Figur 3 eingedrückt und die Verrastung dadurch aufgehoben. Bei diesem Vorgang der Lösung der Verrastung wirkt die Druckdrehfeder 12 unterstützend.

Bei der oben beschriebenen erfindungsgemäßen Lösung werden die Kugeln 6 als rastende Elemente auf einem anderen Weg von EIN nach AUS als von AUS nach EIN derartig zurückgeführt, daß nur die bewußte Handlung am Bedienteil dies ermöglicht. Mit der EIN-Betätigung wird eine irreversible Rastung in axialer Richtung vollzogen, da die Kugeln 6 hinter dem Vorsprung 9 rechtwinklig zur Betätigungsrichtung gemäß Pfeil 5 um mehr als ihren halben Durchmesser in die Ausnehmung 10 schnappen, aus der sie nur in tangentialer Richtung wieder gelöst werden können. Mit den in axialer Richtung wirkenden Rückstellkräften der am Betätigungsstößel 3 angreifenden Schaltglieder ist dies nicht möglich, womit eine extreme Sicherheit gegen Fehlrücksetzung durch Schlag, Vibration etc. gegeben ist.

## Patentansprüche

1. Druck-Zug-Schalter mit einem Betätigungsmechanismus (1), der eine Handhabe (2), einen mit der Handhabe (2) in Verbindung stehenden Betätigungsstößel (3) zur Betätigung eines Schaltglieds und eine Rosette (4) aufweist, in der der Betätigungsstößel (3) axial verschieblich gelagert ist, wobei der Betätigungsstößel (3) Rastelemente (6) aufweist, die bei EIN-Betätigung an der Rosette (4) verrasten, **dadurch gekennzeichnet, daß** der Betätigungsstößel (3) mit einem Gewinde (11) in der Handhabe (2) in Eingriff steht, wodurch eine Zugbewegung an der Handhabe (2) in eine Drehbewegung des Betätigungsstößels (3) zur Lösung der Verrastung umwandelbar ist.

2. Druck-Zug-Schalter nach Anspruch 1, **dadurch gekennzeichnet, daß** die Rosette (4) eine sich tangential erstreckende und verjüngende Ausnehmung (10) aufweist, in der in EIN-Position als Kugeln (6) ausgeführte Rastelemente aufgenommen sind.

3. Druck-Zug-Schalter nach Anspruch 2, **dadurch gekennzeichnet, daß** die Kugeln (6) in der EIN-Position um mehr als ihren halben Durchmesser in der Ausnehmung (10) aufgenommen sind.

4. Druck-Zug-Schalter nach einem der vorangehenden Ansprüche, **dadurch gekennzeichnet, daß** zwischen der Rosette (4) und dem Betätigungsstößel (3) eine Druckdrehfeder (12) eingespannt ist.

## Claims

1. Push-pull switch with an actuating mechanism (1), which has a handle (2), an actuating tappet (3) connected to the handle (2) to actuate a switching element, and a bezel (4) in which the actuating tappet (3) is mounted such that it can be displaced axially, the actuating tappet (3) having latching elements (6) which latch on the bezel (4) during ON actuation, **characterised in that** the actuating tappet (3) is engaged with a thread (11) in the handle (2), as a result of which a pulling movement on the handle (2) can be converted into a rotational movement of the actuating tappet (3) in order to release the latch.

2. Push-pull switch according to Claim 1, **characterised in that** the bezel (4) has a recess (10) which extends tangentially and tapers, and in which latching elements embodied as balls (6) are accommodated in the ON position.

3. Push-pull switch according to Claim 2, **characterised in that** in the ON position, the balls (6) are accommodated by more than half their diameter in the recess (10).

4. Push-pull switch according to one of the preceding claims, **characterised in that** a pressure torsion spring (12) is clamped in between the bezel (4) and the actuating tappet (3).

## Revendications

1. Interrupteur pousser-tirer comportant un mécanisme (1) d'actionnement qui comprend une manette (2), un poussoir (3) d'actionnement relié à la manette (2) et destiné à actionner un élément de commutation, et une rosette (4) dans laquelle le poussoir (3) d'actionnement est monté à coulissement axial, le poussoir (3) d'actionnement comportant des éléments (6) d'encliquetage qui s'enclenchent sur la rosette (4) lors de l'actionnement de fermeture, **caractérisé en ce que** le poussoir (3) d'actionnement est en prise avec un filetage (11) prévu dans la manette (2), de sorte qu'un mouvement de traction sur la manette (2) peut être transformé en un mouvement de rotation du poussoir (3) d'actionnement afin de libérer l'encliquetage.

2. Interrupteur pousser-tirer suivant la revendication 1, **caractérisé en ce que** la rosette (4) comporte un évidement (10) s'étendant et se rétrécissant tangentiellement, dans lequel sont reçus, dans la position de fermeture, des éléments d'encliquetage réalisés sous forme de billes (6).

3. Interrupteur pousser-tirer suivant la revendication 2, **caractérisé en ce que** les billes (6) sont, dans la position de fermeture, reçues sur plus de leur demi-diamètre dans l'évidement (10).

4. Interrupteur pousser-tirer suivant l'une des revendications précédentes, **caractérisé en ce qu'**un ressort (12) de compression à torsion est monté entre la rosette (4) et le poussoir (3) d'actionnement.
